# EUROPÄISCHE PATENTSCHRIFT

(11) **EP 0 025 966 B1**
(45) Veröffentlichungstag und Bekanntmachung des Hinweises auf die Patenterteilung: **15.06.1983**
(21) Anmeldenummer: 80105537.7
(22) Anmeldetag: 16.09.1980
(51) Int. Cl.: B65D 41/04, B65D 55/02

(54) **Kindersicherheitsverschluss**
Childproof closure
Bouchage inviolable par des enfants

(30) Priorität: 22.09.1979 DE 2938386
(43) Veröffentlichungstag der Anmeldung: 01.04.1981
(73) Patentinhaber: Heinlein, Hans, D-8801 Schillingsfürst (DE)
(72) Erfinder: Heinlein, Hans, D-8801 Schillingsfürst (DE)
(74) Vertreter: Schweinzer, Karl, Dr. Dipl.-Phys.

## Beschreibung

Die Erfindung betrifft einen Kindersicherheitsverschluß aus Kunststoff, für Behälter mit Hals und Schraubgewinde, in Form einer Schraubkappe, mit einem einen Transferring am Behälterhals übergreifenden Sperring, durch dessen elastische Deformation der Verschluß abschraubbar ist.

Für die Aufbewahrung von hochwirksamen und/oder z. B. in Überdosis giftigen oder schädlichen Stoffen, insbesondere Arzneimitteln, wird verlangt, daß ein Öffnen des entsprechenden Behälters durch Kinder unmöglich gemacht ist.

Dabei sind unter Kinder insbesondere Kleinkinder zu verstehen, die noch nicht in der Lage sind, entsprechende Aufschriften oder Warnungen auf dem Behälter zu lesen. Neben dem eingangs erwähnten Kindersicherheitsverschluß sind noch eine Reihe weiterer Verschlüsse bekannt, die jedoch entweder schwierig herzustellen, aufwendig zu montieren oder selbst durch Erwachsene, beispielsweise ältere oder durch Krankheit geschwächte Menschen, schwer zu bedienen sind.

Es sind bereits eine große Anzahl von Kindersicherheitsverschlüssen bekannt, die jedoch den Erfordernissen der Praxis nicht gerecht werden. Bei einem bekannten Kindersicherheitsverschluß ist ein Sicherheitsring vorgesehen, mit mindestens einer am Sicherheitsring angeordneten Sperrnase, die mit mindestens einer am Behälterhals angeordneten dreieckförmigen Haltenase zusammenwirkt (DE-A-2 449 134). Bei diesem bekannten Kindersicherheitsverschluß muß zum Öffnen des Verschlusses der mit der Schraubkappe fest verbundene Sperring an bestimmten Stellen deformiert werden, um die Sperrwirkung einer mit einer Haltenocke zusammenwirkenden Sperrnocke zu überwinden. Der Öffnungsvorgang bei diesem bekannten Verschluß erfordert somit einerseits genaue Kenntnisse des Verschlusses, um an den geeigneten Stellen die andererseits recht erhebliche Kraft zur ausreichenden Deformation anzuwenden.

Es sind ferner Kindersicherheitsverschlüsse bekannt, bei denen zwei Kappen koaxial ineinanderstecken und diese beiden Kappen an ihrer Oberseite bzw. Innenseite Rastnocken und Sperrklinken aufweisen. Da beide Teile aus Kunststoff bestehen, werden bei oftmaliger Betätigung die Sperrnasen und Klinken oder ähnliche Mitnahme- und Sperrelemente deformiert bzw. so weit abgenutzt, daß die Funktion nicht mehr gewährleistet ist. Diese Abnutzung und Deformation rührt von der Tatsache her, daß bei diesen Verschlüssen die Kraft zum Öffnen des Verschlusses über die Sperrnasen, Nocken oder dergleichen direkt übertragen werden muß.

Der Erfindung liegt demgegenüber die Aufgabe zugrunde, einen Kindersicherheitsverschluß der eingangs erläuterten Art derart auszubilden, daß er einfach herzustellen ist, maschinell auf zugehörige Behälter aufgebracht werden kann, und wobei die zum Öffnen erforderliche Kraft in einfacher Weise eingestellt werden kann.

Diese Aufgabe wird nach der Erfindung bei einem Kindersicherheitsverschluß der eingangs erläuterten Art im wesentlichen dadurch gelöst, daß der Sperring eine etwa dreieckförmige innere Sperrstufe und mindestens einen achsparallelen Schlitz aufweist, daß der Sperring von einem Außenring umgeben ist, der mit dem Sperring über mindestens zwei Schrägstreben verbunden ist und im Bereich des oder eines achsparallelen Schlitzes des Sperringes einen deformierbaren Abschnitt aufweist, der bei radialem Druck durch Vergrößerung seines Krümmungsradius über die dem achsparallelen Schlitz benachbarten Schrägstreben den Sperring unter Vergrößerung des achsparallelen Schlitzes derart aufweitet, daß der Sperring über den Transferring am Behälterhals gleiten kann und daß Kappe, Sperring und Außenring sowie Schrägstreben einstückig ausgebildet sind.

Der erfindungsgemäße Kindersicherheitsverschluß weist gegenüber den bekannten Kindersicherheitsverschlüssen erhebliche Vorteile auf. Durch die einstücke Ausbildung ist eine schnelle Herstellung in Spritzgußmaschinen ohne Nachbearbeitung ermöglicht. Montagezeiten für zusammengehörige Teile, wie sie bei bekannten Kindersicherheitsverschlüssen Verwendung finden, entfallen. Durch die Anzahl der Schlitze im Sperring kann die Festigkeit des Sperringes beziehungsweise die zum Aufschrauben auf den beziehungsweise Abschrauben des Verschlusses von dem zugehörigen Behälter erforderliche Druckkraft in einfacher Weise eingestellt werden.

Zur Anpassung der erforderlichen Druckkräfte für das Aufschrauben auf beziehungsweise Abschrauben vom Behälter ist es nach einer Weiterbildung der Erfindung vorteilhaft, daß zwischen Sperring und Außenring mehrere Paare V-förmig angeordneter Schrägstreben vorgesehen sind.

Bei einem bevorzugten Ausführungsbeispiel der Erfindung ist zwischen Außenring und Schraubkappe im Bereich des deformierbaren Abschnittes in einer Stufe mindestens ein Schlitz vorgesehen. Dadurch wird die Streckung des deformierbaren Abschnittes des Außenringes erleichtert.

Nach einem abgewandelten Ausführungsbeispiel kann in einer Stufe im deformierbaren Abschnitt eine Wandstärkenverringerung vorgesehen sein, derart, daß sich eine relativ dünne Kunststoffhaut bildet, die elastisch deformierbar ist.

In zweckmäßiger Ausgestaltung der Erfindung weist der Außenring in seinem deformierbaren Abschnitt mindestens eine nach außen gerichtete Druckwarze auf.

Fertigungstechnisch vorteilhaft ist es, wenn die Druckwarze(n) hohl ausgebildet ist (sind).

Weitere Einzelheiten und Vorteile der Erfindung werden anhand der Zeichnung näher erläutert, die schematisch ein Ausführungsbeispiel darstellt. Dabei zeigt
Fig. 1 einen Querschnitt eines erfindungsgemäßen Kindersicherheitsverschlusses, gemäß der Linie I-I in Fig. 2,
Fig. 2 eine Ansicht in Pfeilrichtung A der Fig. 1 und
Fig. 3 eine Draufsicht auf einen Verschluß nach der Erfindung.

Der Kindersicherheitsverschluß gemäß der Erfindung ist, wie aus Fig. 1 ersichtlich, einstükkig ausgebildet und weist einen Schraubkappenteil 1 auf mit Innengewinde 2 und Greifrippen 3. Das Innengewinde 2 wirkt mit dem Außengewinde am Hals eines (nicht dargestellten) Behälters zusammen. An der inneren Oberfläche der Schraubkappe 1 können Dichtringe 20 und/oder ein Ansatz 19 zur Montage und zur Abdichtung eines Behältereinsatzes, wie beispielsweise Ausgießer, Tropfer oder dergl. vorgesehen sein.

Im unteren Bereich ist ein Sperring 4 vorgesehen, der an seinem unteren Rand eine im Querschnitt etwa dreieckförmige Sperrstufe 5 aufweist. Durch die schräge innere Kante der Sperrstufe 5 wird beim Aufschrauben des Verschlusses 1 auf einen Behälter der Sperring 4 beim Auftreffen auf den Transferring so weit gedehnt, daß er über den Transferring gleiten kann. Durch die kürzere Flanke der dreieckförmigen Sperrstufe 5 wird ein Zurückschrauben und somit ein unbeabsichtigtes oder unerlaubtes Öffnen des Verschlusses für ein Kind mit Sicherheit vermieden.

Um das Öffnen des Verschlusses durch einen Erwachsenen zu ermöglichen, ist nach der Erfindung über eine Stufe 8 ein Außenring 7 angeformt, so daß sich zwischen Innenring 4 und Außenring 7 ein Ringspalt ergibt. Der Sperring 4 weist mindestens einen achsparallelen Schlitz 6 auf, wie aus Fig. 2 ersichtlich, durch den die entsprechende Dehnung des Sperringes 4 beim Übergreifen über den Transferring sowohl beim Aufschrauben, als auch beim Abschrauben ermöglicht wird.

Der Außenring 7 ist mit dem Sperring 4 über mindestens zwei Schrägstreben 9, 10 verbunden, die beidseitig des achsparallelen Schlitzes 6 angeordnet sind. Im Bereich dieser achsparallelen Schlitze 6 weist der Außenring 7 einen deformierbaren Abschnitt 11 auf.

Aus Fig. 2 ist ersichtlich, daß im Bereich des deformierbaren Abschnittes 11 des Außenringes 7 Druckwarzen 17 bzw. 18 vorgesehen sein können, die vorteilhafterweise hohl ausgebildet sind, d. h. im wesentlichen dieselbe Wandstärke aufweisen, wie die übrigen Bereiche des Außenringes 7.

Zur Einstellung der Druckkraft, die zum Öffnen des Verschlusses erforderlich ist, können im Ringspalt zwischen Sperring 4 und Außenring 7 weitere Schrägstreben angeordnet sein. In Fig. 2 sind vier Paare jeweils V-förmig angeordnete Schrägstreben 12, 13, 14, 15 dargestellt. In Fig. 1 ist besonders deutlich zu ersehen, daß der Außenring 7 im Bereich seines deformierbaren Abschnittes 11 in der Stufe 8 einen Schlitz 16 aufweist, um die Deformation zu erleichtern. An Stelle des Schlitzes 16 kann jedoch auch eine Wandstärkenverringerung vorgesehen sein, derart, daß sich an dieser Stelle eine dünne Kunststoffhaut befindet, die relativ leicht deformierbar ist.

Auch aus Fig. 3, die eine Draufsicht zeigt, ist die Anordnung des Schlitzes 16, der Druckwarzen 17, 18 und Schrägstreben 9 und 10 deutlich erkennbar.

Beim Aufschrauben eines erfindungsgemäßen Kindersicherheitsverschlusses bedarf es keiner besonderen Maßnahme, da durch Aufschrauben des Innengewindes 2 auf das Außengewinde des Behälterhalses die Schraubkappe 1 in bekannter Weise aufgeschraubt wird. Sobald der Sperring 4 mit seiner dreieckförmigen Sperrstufe 5 an den Transferring am Behälterhals anstößt, ist lediglich ein stärkeres Drehmoment erforderlich, um eine Aufweitung des Sperringes 4 mittels des achsparallelen Schlitzes 6 und ein Übergreifen des Sperringes 4 über den Transferring herbeizuführen. Die Stärke der dazu erforderlichen Kraft wird durch die nach Art einer Spannzange wirkenden Schrägstreben 9, 10 bzw. 12 bis 15 bestimmt. Eine weitere Möglichkeit der Beeinflussung der Kraft zum Aufschrauben besteht in der Wahl der Härte des jeweils verwendeten Kunststoffes für den Verschluß.

Falls ein Kind versucht, den Verschluß wieder vom Behälter abzuschrauben, gelingt dies nicht, da der kürzere Schenkel der dreieckförmigen Sperrstufe 5 sich von unten gegen den Transferring legt und auch bei relativ großer Kraftanwendung auf den Verschluß ein Abschrauben verhindert.

Ein Öffnen ist erst dann möglich, wenn im Bereich des deformierbaren Abschnittes 11 des Außenringes 7 nach innen gerichtete radiale Druckkräfte ausgeübt werden. Dadurch verformt sich der deformierbare Abschnitt 11 aus seiner annähernd kreisabschnittförmigen Form in eine gestreckte zum Sperring 4 etwa tangentiale Form und zieht dadurch über die Schrägstreben 9, 10 den inneren Sperring 4 unter Vergrößerung des achsparallelen Schlitzes 6 soweit auseinander, daß der Sperring 4 über den Transferring am Behälterhals gleiten kann.

Wenn bei dem einfachen Ausführungsbeispiel die in Fig. dargestellten Druckwarzen 17, 18 fehlen, dann vermag auch ein älteres Kind nicht zu erkennen, daß durch Ausübung eines radialen Druckes der Verschluß geöffnet werden kann. Selbst wenn ein Kind versuchen würde, durch Deformation des Außenringes 7 ein Öffnen zu bewirken, dann müßte es mehr oder weniger zufällig den deformierbaren Abschnitt 11 erfassen und fort relativ starke radiale Druckkräfte aufwenden, um unter gleichzeitigem Drehen den Verschluß vom Behälter abzuschrauben.

Zur Erleichterung der Betätigung des Kindersicherheitsverschlusses durch Erwachsene kann auf der Oberfläche der Schraubkappe 1 ein entsprechender Hinweis angebracht werden, daß zum Öffnen der Wulst bzw. die Druckwarze 17,18 nach innen zu drücken sind.

## Patentansprüche

1. Kindersicherheitsverschluß aus Kunststoff, für Behälter mit Hals und Schraubgewinde, in Form einer Schraubkappe (1), mit einem einen Transferring am Behälterhals übergreifenden Sperring (4), durch dessen elastische Deformation der Verschluß abschraubbar ist, dadurch gekennzeichnet, daß der Sperring (4) eine im Querschnitt etwa dreieckförmige innere Sperrstufe (5) und mindestens einen achsparallelen Schlitz (6) aufweist, daß der Sperring (4) von einem Außenring (7) umgeben ist, der mit dem Sperring (4) über mindestens zwei Schrägstreben (9,10) verbunden ist und im Bereich des oder eines achsparallelen Schlitzes (6) des Sperringes (4) einen deformierbaren Abschnitt (11) aufweist, der bei radialem Druck durch Vergrößerung seines Krümmungsradius über die dem achsparallelen Schlitz (6) benachbarten Schrägstreben (9, 10) den Sperring (4) unter Vergrößerung des achsparallen Schlitzes (6) derart aufweitet, daß der Sperring (4) über den Transferring am Behälterhals gleiten kann und daß Kappe (1), Sperring (4), Außenring (7) sowie Schrägstreben (9, 10) einstückig ausgebildet sind.

2. Kindersicherheitsverschluß nach Anspruch 1, dadurch gekennzeichnet, daß zwischen Sperring (4) und Außenring (7) mehrere Paare V-förmig angeordneter Schrägstreben (12-15) vorgesehen sind.

3. Kindersicherheitsverschluß nach Anspruch 1 oder 2, dadurch gekennzeichnet, daß zwischen Außenring (4) und Schraubkappe (1) im Bereich des deformierbaren Abschnittes (11) des Außenringes (7) in einer Stufe (8) mindestens ein Schlitz (16) vorgesehen ist.

4. Kindersicherheitsverschluß nach Anspruch 1 oder 2, dadurch gekennzeichnet, daß zwischen Außenring (4) und Schraubkappe (1) im Bereich des deformierbaren Abschnittes (11) des Außenringes (7) eine gegenüber dem restlichen Randbereich einer Stufe (8) dünnere, elastisch deformierbare Kunststoffhaut vorgesehen ist.

5. Kindersicherheitsverschluß nach einem der Ansprüche 1 bis 4, dadurch gekennzeichnet, daß der Außenring (4) in seinem deformierbaren Abschnitt (11) mindestens eine nach außen gerichtete Druckwarze (17,18) aufweist.

6. Kindersicherheitsverschluß nach Anspruch 5, dadurch gekennzeichnet, daß die Druckwarze(n) (17,18) hohl ausgebildet ist (sind).

## Claims

1. Child-proof safety lock made of plastics material, for containers having a neck and a screw thread in the form of a screw cap (1), and a locking or stop ring (4) which covers a transfer ring on the container neck and the elastic deformation of which can cause the lock to be unscrewed, characterised in that the locking ring (4) has an inner locking step or shoulder (5), which is apporximately triangular in cross-section, and at least one axially parallel slot (6), that the locking ring (4) is surrounded by an outer ring (7) which is connected to the locking ring (4) via at least two diagonal braces (9, 10) and, in the area of the or an axially parallel slot (6) of the locking ring (4), has a deformable section (11) which, when subjected to radial pressure as a result of an increase in its radius of curvature via the diagonal braces (9, 10) adjacent to the axially parallel slot (6), causes the locking ring (4) to expand during enlargement of the axially parallel slot (6) in such a manner that the locking ring (4) can slide over the transfer ring on the container neck, and that the cap (1), locking ring (4), outer ring (7) and diagonal braces (9, 10) are designed in one piece.

2. Child-proof safety lock according to Claim 1, characterised in that several pairs of diagonal braces (12-15) in a V-shaped arrangement are provided between the locking ring (4) and the outer ring (7).

3. Child-proof safety lock according to Claim 1 or 2, characterised in that, between the outer ring (7) and the screw cap (1), at least one slot (16) is provided in a step or shoulder (8) in the area of the deformable section (11) of the outer ring (7).

4. Child-proof safety lock according to Claim 1 or 2, characterised in that an elastically deformable plastic membrane or film, which is thinner than the remaining edge area of a step (8), is provided between the outer ring (4) and screw cap (1), in the area of the deformable section (11) of the outer ring (7).

5. Child-proof safety lock according to any one of Claims 1 to 4, characterised in that the outer ring (4) has, in its deformable section (11), at least one outwardly directed pressure bead (17, 18).

6. Child-proof safety lock according to Claim 5, characterised in that the pressure bead (beads) (17,18) is (are) hollow in design.

## Revendications

1. Bouchage de sécurité en matière synthétique pour enfants, destiné à des récipients avec goulot et filetage, en forme de capuchon à vis (1) muni d'une bague de blocage (4), recouvrant une bague de transfert du goulot du récipient et par la déformation élastique de laquelle on peut dévisser le bouchage, caractérisé en ce que la bague de blocage (4) présente un gradin intérieur de blocage (5) à section à peu près triangulaire et au moins une fente (6) parallèle à l'axe, en ce que la bague de blocage (4) est entourée d'une bague extérieure (7), qui est reliée à la bague de blocage (4) par l'intermédiaire d'au moins deux entretoises obliques (9, 10), et présente, dans la région de la ou d'une fente parallèle à l'axe (6) prévue sur la bague de blocage (4), un tronçon déformable (11) qui, en cas de compression radiale, par augmentation de son rayon de courbure, dilate la bague de blocage (4) par-dessus les entretoises obliques (9, 10) voisines de la fente parallèle à l'axe (6), avec agrandissement de la fente parallèle à l'axe (6), de telle sorte que la bague de blocage (4) puisse glisser par-dessus la bague de transfert du goulot du récipient, et en ce que le capuchon (1), la bague de blocage (4), la bague extérieure (7) et les entretoises obliques (9, 10) sont d'une seule pièce.

2. Bouchage de sécurité pour enfants selon la revendication 1, caractérisé en ce qu'entre la bague de blocage (4) et la bague extérieure (7) sont prévues plusieurs paires d'entretoises obliques (12 à 15) disposées en V.

3. Bouchage de sécurité pour enfants selon l'une quelconque des revendications 1 et 2, caractérisé en ce qu'entre la bague extérieure (4) et le capuchon à vis (1), dans la région du tronçon déformable (11) de la bague extérieure (7) est prévue, dans un gradin (8), au moins une fente (16).

4. Bouchage de sécurité pour enfants selon l'une quelconque des revendications 1 et 2, caractérisé en ce qu'entre la bague extérieure (4) et le capuchon à vis (1), dans la région du tronçon déformable (11) de la bague extérieure (7), est prévue une pellicule de matière synthétique déformable élastiquement, plus mince que le reste de la région marginale d'un gradin (8).

5. Bouchage de sécurité pour enfants selon l'une quelconque des revendications 1 à 4, caractérisé en ce que la bague extérieure (4) présente, dans son tronçon déformable (11), au moins une saillie de pression (17, 18) dirigée vers l'extérieur.

6. Bouchage de sécurité pour enfants selon la revendication 5, caractérisé en ce que la ou les saillies de pression (17,18) sont creuses.
